# EUROPÄISCHE PATENTSCHRIFT

(11) **EP 1 895 049 B1**
(45) Veröffentlichungstag und Bekanntmachung des Hinweises auf die Patenterteilung: **22.04.2009**
(21) Anmeldenummer: 07108099.8
(22) Anmeldetag: 14.05.2007
(51) Int. Cl.: D21G 1/00

(54) **Kalander**
Calender
Calandre

(30) Priorität: 30.08.2006 DE 102006040683
(43) Veröffentlichungstag der Anmeldung: 05.03.2008
(73) Patentinhaber: Voith Patent GmbH, 89522 Heidenheim (DE)
(72) Erfinder: Kohnen, Josef, 47918 Tönisvorst (DE); Eberhard, Jan, 47803 Krefeld (DE); Helmus, Mathias, 47918 Tönisvorst (DE)
(74) Vertreter: Kunze, Klaus

(56) Entgegenhaltungen:
- EP-A2- 0 972 877
- DE-A1- 3 741 680

## Beschreibung

Die Erfindung betrifft einen Kalander zur Glättung einer Papier-, Karton- oder einer anderen Faserstoffbahn mit mehreren übereinander angeordneten und beidseitig in je einem Ständer gelagerten Walzen zur Bildung von Glättspalten, wobei sich die Ständer an beiden Enden der Walzen auf dem Maschinenfundament abstützen und vor dem ersten Glättspalt zumindest ein Zusatzgerät zur Messung oder Beeinflussung von einem oder mehreren Bahnparametern vorhanden ist.

Ein derartiger Kalander ist aus der DE-A-3 741 680 bekannt.

Die Ständer dieser Kalander sind in der Regel kompakt und geschlossen ausgeführt und nehmen neben den Walzen beispielsweise auch Leitwalzen und Laufstege auf.

Beim Online-Einsatz der Kalander befinden sich diese im Anschluss an eine Trockenpartie zur Trocknung der Faserstoffbahn.

Oft ergibt sich dabei die Notwendigkeit, Bahnparameter zwischen der Trockenpartie und dem Kalander zu messen und/oder zu beeinflussen. Die dafür nötigen Zusatzgeräte sind relativ groß und verlängern die Maschinenlänge so um 1 bis 2 m. Dies erhöht die Kosten und kann bei Umbauten an Raumgrenzen stoßen, die den Einsatz der Zusatzgeräte verhindern.

Die Aufgabe der Erfindung ist es daher, den erforderlichen Bauraum beim Einsatz von Zusatzgeräten zu minimieren.

Erfindungsgemäß wurde die Aufgabe dadurch gelöst, dass zumindest ein Ständer wenigstens eine Aussparung zur zumindest teilweisen Unterbringung wenigstens eines Zusatzgerätes zur Messung oder Beeinflussung von einem oder mehreren Bahnparametern aufweist.

Durch die Nutzung des Ständers zur Unterbringung zumindest eines Teiles des Zusatzgerätes kann der erforderliche Bauraum wesentlich vermindert werden.

Insbesondere ergibt sich hierdurch die Möglichkeit, den Abstand zwischen dem Kalander und einer vorgelagerten Maschineneinheit zu minimieren.

Wegen der erheblichen Belastung der Ständer und der damit verbundenen Ausdehnung kann dies die Raumverhältnisse bei Kalandern verbessern, bei denen die Stapelebene der Walzen senkrecht zum horizontalen Maschinenfundament verläuft.

Besondere Vorteile hat die Anwendung der Erfindung jedoch bei Kalandern, bei denen die Stapelebene der Walzen vorzugsweise entgegen der Maschinenlaufrichtung geneigt ist, da deren Ständer eine große Ausdehnung in Maschinenlaufrichtung haben.

Außerdem verringert sich hierdurch die freie Bahnlänge zwischen Trockenzylinder und Kalander, was einen geringeren Verlust von Bahntemperatur und Bahnfeuchtigkeit zur Folge hat.

Entsprechend der Art und Gestaltung der Zusatzgeräte kann es vorteilhaft sein, wenn nur ein Ständer wenigstens eine Aussparung oder aber an beide Ständer, vorzugsweise sich quer zur Bahnlaufrichtung gegenüber liegende Aussparungen aufweisen.

Außerdem kann es in Abhängigkeit von der Anzahl, Gestaltung und Größe der Zusatzgeräte von Vorteil sein, wenn zumindest ein Ständer nur eine oder aber mehrere Aussparungen besitzt. Dementsprechend können auf beiden Seiten nur eine oder mehrere oder auf einer Seite nur eine und auf der anderen Seite mehrere Aussparungen vorhanden sein.

Besonders leicht lässt sich dies umsetzen, indem wenigstens ein Ständer als Rahmenkonstruktion ausgebildet wird.

Hierzu sollte wenigstens ein Ständer, vorzugsweise an dem entgegen der Maschinenlaufrichtung liegenden Ende, zumindest einen, sich insbesondere auf dem Maschinenfundament abstützenden Träger aufweisen, welcher wenigstens eine Aussparung begrenzt.

Es kann aber auch, insbesondere bei mehreren Zusatzgeräten von Vorteil sein, wenn wenigstens ein Ständer, vorzugsweise an dem entgegen der Maschinenlaufrichtung liegenden Ende, mehrere, sich insbesondere auf dem Maschinenfundament abstützende Träger aufweist, zwischen denen Aussparungen vorhanden sind.

Um die Faserstoffbahn optimal messen und/oder beeinflussen zu können, sollten die Zusatzgeräte in der Nähe der Faserstoffbahn vorhanden sein. Hierzu ist es vorteilhaft, wenn die Faserstoffbahn an wenigstens einer Aussparung vorbeigeführt wird, in welcher vorzugsweise ein Zusatzgerät angeordnet ist.

Besonders eignen sich die Aussparungen zur Unterbringung eines Zusatzgerätes in Form eines Scanners, vorzugsweise zur Erfassung der Bahndicke oder des Feuchtegehaltes der Faserstoffbahn.

Zur Messung und/oder Beeinflussung eines Parameters der Faserstoffbahn ist es sehr effizient, wenn das Zusatzgerät quer zur Bahnlaufrichtung traversierbar ist. Ein dafür nötiger, quer zur Bahnlaufrichtung verlaufender Traversierbalken kann so einfach durch die Ausnehmungen geführt werden.

Dabei ist es zur optimalen Raumausnutzung von Vorteil, wenn das entsprechende Zusatzgerät eine Parkposition in einer Aussparung des Ständers hat.

Nachfolgend soll die Erfindung an einem Ausführungsbeispiel näher erläutert werden. In der beigefügten Zeichnung zeigt die Figur einen schematischen Querschnitt durch einen Kalander.

Der Kalander besitzt mehrere, übereinander angeordnete und zur Bildung von Glättspalten gegeneinander gedrückte Walzen 2. Die zur Glättung allein durch diese Glättspalte laufende Faserstoffbahn 1 wird dabei zwischen den Glättspalten über Leitwalzen 9 geführt.

Beidseitig der Walzenenden sind die Walzen 2 und Leitwalzen 9 in je einem Ständer 3 gelagert, die sich auf einem Maschinenfundament 7 abstützen.

Dabei ist die Stapelebene 6 der übereinander angeordneten Walzen 3 entgegen der Maschinenlaufrichtung geneigt. Dies hat den Vorteil, dass der Bahnweg vom letzten Trockenzylinder zum ersten Glättspalt verkürzt wird.

Da der Kalander im Online-Betrieb arbeitet, gelangt die Faserstoffbahn 1 auch direkt von einem Trockenzylinder 10 einer in Maschinenlaufrichtung vorgelagerten Trockenpartie zur Trocknung der Faserstoffbahn 1 über Leitwalzen 9 zum ersten, oben liegenden Glättspalt des Kalanders.

Nach der Glättung der Faserstoffbahn 1, d.h. dem Durchlaufen der Glättspalte wird die Faserstoffbahn 1 zur Aufrollung in eine Wickelstation geführt.

Um den vorgelagerten Herstellungsprozess, aber auch die nachfolgende Glättung der Faserstoffbahn 1 im Interesse einer optimalen Qualität der fertigen Faserstoffbahn 1 beeinflussen zu können, befindet sich zwischen dem letzten Trockenzylinder 10 und dem ersten Glättspalt ein Zusatzgerät 5 in Form eines Scanners zur Erfassung des Querprofils des Feuchtegehaltes und/oder der Bahndicke.

Um wegen der schrägen Stapelebene 6 den Raum besser nutzen zu können, besitzen die Ständer 3 zumindest zwei, sich quer zur Bahnlaufrichtung 8 gegenüberliegende Aussparungen 4 zur Unterbringung dieses Scanners.

Dabei werden die unter dem Walzenpaket liegenden Aussparungen 4 von zwei senkrechten Trägern 11 des jeweiligen Ständers 3 gebildet. Die Träger 11 befinden sich am entgegen der Maschinenlaufrichtung liegenden Ende des Ständers 3 und stützen sich auf dem Maschinenfundament 7 ab.

Der Sensorkopf des Scanners ist an einem Traversierbalken quer zur Bahnlaufrichtung 8 traversierbar, wobei sich die Parkposition des Sensorkopfes in einer Aussparung 4 befindet.

Um die Entfernung des Sensorkopfes zur Faserstoffbahn 1 gering zu halten, wird die Faserstoffbahn 1 an dieser Aussparung 4 mit dem Zusatzgerät 5 vorbeigeführt.

Eine in Maschinenlaufrichtung zweite Aussparung 4, insbesondere auf der Bedienseite der Maschine, kann beispielsweise als Zugang für das Bedien- und Wartungspersonal zum Innenbereich und damit auch zum Scanner genutzt werden.

Im Ergebnis kann der Abstand zwischen Trockenpartie und Kalander sehr klein gehalten und so die Länge der gesamten Maschine minimiert werden.

Auch Umbauten vorhandener Maschinen lassen sich so besser realisieren.

## Patentansprüche

1. Kalander zur Glättung einer Papier-, Karton- oder einer anderen Faserstoffbahn (1) mit mehreren übereinander angeordneten und beidseitig in je einem Ständer (3) gelagerten Walzen (2) zur Bildung von Glättspalten, wobei sich die Ständer (3) an beiden Enden der Walzen (2) auf dem Maschinenfundament (7) abstützen und vor dem ersten Glättspalt zumindest ein Zusatzgerät (5) zur Messung oder Beeinflussung von einem oder mehreren Bahnparametern vorhanden ist, **dadurch gekennzeichnet, dass**
zumindest ein Ständer (3) wenigstens eine Aussparung (4) zur zumindest teilweisen Unterbringung wenigstens eines Zusatzgerätes (5) zur Messung oder Beeinflussung von einem oder mehreren Bahnparametern aufweist.

2. Kalander nach Anspruch 1, **dadurch gekennzeichnet, dass**
die Stapelebene (6) der Walzen (2) senkrecht verläuft.

3. Kalander nach Anspruch 1, **dadurch gekennzeichnet, dass**
die Stapelebene (6) der Walzen (2) vorzugsweise entgegen der Maschinenlaufrichtung geneigt ist.

4. Kalander nach einem der vorhergehenden Ansprüche, **dadurch gekennzeichnet, dass**
nur ein Ständer wenigstens eine Aussparung (4) besitzt.

5. Kalander nach einem der vorhergehenden Ansprüche, **dadurch gekennzeichnet, dass**
beide Ständer (3), vorzugsweise sich quer zur Bahnlaufrichtung (8) gegenüber liegende Aussparungen (4) aufweisen.

6. Kalander nach einem der vorhergehenden Ansprüche, **dadurch gekennzeichnet, dass**
zumindest ein Ständer (3) nur eine Aussparung (4) besitzt.

7. Kalander nach einem der vorhergehenden Ansprüche, **dadurch gekennzeichnet, dass**
zumindest ein Ständer (3) mehrere Aussparungen (4) aufweist.

8. Kalander nach einem der vorhergehenden Ansprüche, **dadurch gekennzeichnet, dass**
wenigstens ein Ständer (3) als Rahmenkonstruktion ausgebildet ist.

9. Kalander nach einem der vorhergehenden Ansprüche, **dadurch gekennzeichnet, dass**
wenigstens ein Ständer (3), vorzugsweise an dem entgegen der Maschinenlaufrichtung liegenden Ende, zumindest einen, sich insbesondere auf dem Maschinenfundament (7) abstützenden Träger (11) aufweist, welcher wenigstens eine Aussparung (4) begrenzt.

10. Kalander nach einem der vorhergehenden Ansprüche, **dadurch gekennzeichnet, dass**
wenigstens ein Ständer (3), vorzugsweise an dem entgegen der Maschinenlaufrichtung liegenden Ende, mehrere, sich insbesondere auf dem Maschinenfundament (7) abstützende Träger (11) aufweist, zwischen denen Aussparungen (4) vorhanden sind.

11. Kalander nach einem der vorhergehenden Ansprüche, **dadurch gekennzeichnet, dass**
die Faserstoffbahn (1) an wenigstens einer Aussparung (4) vorbeigeführt wird.

12. Kalander nach einem der vorhergehenden Ansprüche, **dadurch gekennzeichnet, dass**
das Zusatzgerät (5) als Scanner, vorzugsweise zur Erfassung der Bahndicke oder des Feuchtegehaltes der Faserstoffbahn (1) ausgeführt ist.

13. Kalander nach einem der vorhergehenden Ansprüche, **dadurch gekennzeichnet, dass**
das Zusatzgerät (5) quer zur Bahnlaufrichtung (8) traversierbar ist und vorzugsweise in einer Aussparung (4) eine Parkposition hat.

## Claims

1. Calender for calendering a paper, board or other fibrous web (1), having a plurality of rolls (2) arranged one above another and mounted on both sides in an upright (3) in each case in order to form calendering nips, the uprights (3) at both ends of the rolls (2) being supported on the machine foundation (7) and, before the first calendaring nip, there being at least one additional instrument (5) for measuring or influencing one or more web parameters, **characterized in that** at least one upright (3) has at least one aperture (4) for the at least partial accommodation of at least one additional instrument (5) for measuring or influencing one or more web parameters.

2. Calender according to Claim 1, **characterized in that** the stacking plane (6) of the rolls (2) runs vertically.

3. Calender according to Claim 1, **characterized in that** the stacking plane (6) of the rolls (2) is preferably inclined counter to the machine running direction.

4. Calender according to one of the preceding claims, **characterized in that** only one upright has at least one aperture (4).

5. Calender according to one of the preceding claims, **characterized in that** both uprights (3) have apertures (4), preferably located opposite each other transversely with respect to the web running direction (8).

6. Calender according to one of the preceding claims, **characterized in that** at least one upright (3) has only one aperture (4).

7. Calender according to one of the preceding claims, **characterized in that** at least one upright (3) has a plurality of apertures (4).

8. Calender according to one of the preceding claims, **characterized in that** at least one upright (3) is constructed as a frame structure.

9. Calender according to one of the preceding claims, **characterized in that** at least one upright (3) has at least one support (11), preferably at the end located counter to the machine running direction, which is supported in particular on the machine foundation (7) and which delimits at least one aperture (4).

10. Calender according to one of the preceding claims, **characterized in that** at least one upright (3) has a plurality of supports (11), preferably at the end located counter to the machine running direction, which are supported in particular on the machine foundation (7) and between which there are apertures (4).

11. Calender according to one of the preceding claims, **characterized in that** the fibrous web (1) is led past at least one aperture (4).

12. Calender according to one of the preceding claims, **characterized in that** the additional instrument (5) is implemented as a scanner, preferably for registering the web thickness or the moisture content of the fibrous web (1).

13. Calender according to one of the preceding claims, **characterized in that** the additional instrument (5) can be traversed transversely with respect to the web running direction (8) and preferably has a parking position in an aperture (4).

## Revendications

1. Calandre pour le satinage d'une bande de papier, de carton ou d'une autre bande de matière fibreuse (1) avec plusieurs rouleaux (2) disposés les uns au-dessus des autres et supportés des deux côtés dans une cage (3) pour la formation de fentes de satinage, dans laquelle les cages (3) prennent appui sur la fondation de la machine (7) aux deux extrémités des rouleaux (2) et dans laquelle il se trouve, avant la première fente de satinage, au moins un appareil supplémentaire (5) pour mesurer ou influencer un ou plusieurs des paramètres de la bande, **caractérisée en ce qu'**au moins une cage (3) présente au moins un évidement (4) pour installer au moins partiellement au moins un appareil supplémentaire (5) pour mesurer ou influencer un ou plusieurs des paramètres de la bande.

2. Calandre selon la revendication 1, **caractérisée en ce que** le plan d'empilement (6) des rouleaux (2) est vertical.

3. Calandre selon la revendication 1, **caractérisée en ce que** le plan d'empilement (6) des rouleaux (2) est incliné de préférence dans la direction opposée à la direction de défilement de la machine.

4. Calandre selon l'une quelconque des revendications précédentes, **caractérisée en ce qu'**une seule cage comporte au moins un évidement (4).

5. Calandre selon l'une quelconque des revendications précédentes, **caractérisée en ce que** les deux cages (3) présentent des évidements (4), situés de préférence les uns en face des autres transversalement par rapport à la direction de défilement (8) de la bande.

6. Calandre selon l'une quelconque des revendications précédentes, **caractérisée en ce qu'**au moins une cage (3) ne présente qu'un évidement (4).

7. Calandre selon l'une quelconque des revendications précédentes, **caractérisée en ce qu'**au moins une cage (3) présente plusieurs évidements (4).

8. Calandre selon l'une quelconque des revendications précédentes, **caractérisée en ce qu'**au moins une cage (3) est une structure en forme de portique.

9. Calandre selon l'une quelconque des revendications précédentes, **caractérisée en ce qu'**au moins une cage (3) présente, de préférence à l'extrémité opposée à la direction de défilement de la machine, au moins un support (11) prenant appui en particulier sur la fondation de la machine (7), qui délimite au moins un évidement (4).

10. Calandre selon l'une quelconque des revendications précédentes, **caractérisée en ce qu'**au moins une cage (3) présente, de préférence à l'extrémité opposée à la direction de défilement de la machine, plusieurs supports (11) prenant appui en particulier sur la fondation de la machine (7), entre lesquels se trouvent les évidements (4).

11. Calandre selon l'une quelconque des revendications précédentes, **caractérisée en ce que** la bande de matière fibreuse (1) est guidée le long d'au moins un évidement (4).

12. Calandre selon l'une quelconque des revendications précédentes, **caractérisée en ce que** l'appareil supplémentaire (5) est un scanner, de préférence pour détecter l'épaisseur de la bande ou la teneur en humidité de la bande de matière fibreuse (1).

13. Calandre selon l'une quelconque des revendications précédentes, **caractérisée en ce que** l'appareil supplémentaire (5) est déplaçable transversalement à la direction de défilement (8) de la bande et comporte une position de rangement de préférence dans un évidement (4).
